# FASCICULE DE BREVET EUROPEEN

(11) **EP 1 111 644 B1**
(45) Date de publication et mention de la délivrance du brevet: **24.03.2004**
(21) Numéro de dépôt: 99440368.1
(22) Date de dépôt: 21.12.1999
(51) Int. Cl.: H01H 71/50

(54) **Dispositif de sécurité pour appareils électriques**
Sicherheitsvorrichtung für elektrisches Gerät
Safety device for an electric apparatus

(43) Date de publication de la demande: 27.06.2001
(73) Titulaire: Hager Electro S.A., 67215 Obernai Cedex (FR)
(72) Inventeur: Hasenfratz, Daniel, 67210 Obernai (FR); Decker, Francis, 67190 Mutzig (FR)
(74) Mandataire: Littolff, Denis

(56) Documents cités:
- EP-A- 0 408 466
- EP-A- 0 450 699
- EP-A- 0 452 230
- DE-A- 4 222 551
- DE-U- 8 019 255
- FR-A- 2 733 087

## Description

La présente invention concerne un appareil électrique modulaire avec un dispositif de sécurité, par exemple des interrupteurs différentiels ou des disjoncteurs, et vise à empêcher le cadenassage d'un appareil lorsque les contacts ont été accidentellement soudés, par suite notamment d'un court-circuit.

Le cadenassage s'effectue au moyen d'un kit de cadenassage permettant de bloquer l'appareil dans l'une de ses positions normales de fonctionnement, contacts ouverts ou fermés. Ce kit s'applique au niveau de la manette de commande, qui est par conséquent bloquée dans l'une de ses positions stables correspondant aux états précités. Il est fixé au boîtier de l'appareil électrique via au moins un orifice pratiqué dans une oreille disposée le long de l'ouverture dans laquelle se déplace ladite manette. L'activation du kit de cadenassage, fixant ce dernier au boîtier de l'appareil par insertion d'un organe dans au moins un desdits orifices, permet ensuite l'installation d'un cadenas qui interdit d'enlever ledit kit.

L'opérateur connaît alors en principe l'état des contacts, et peut travailler sans qu'une altération de cet état soit à craindre.

Pour garantir cette fonction et permettre à un opérateur d'intervenir en aval de l'appareil en toute connaissance de l'état des contacts dudit appareil, il est nécessaire de prendre en compte tous les états possibles desdits contacts. Certaines technologies présentent actuellement des lacunes dans les cas extrêmes où les contacts de l'appareil sont soudés, rendant tout à fait possible l'installation d'un kit de cadenassage maintenant la manette en position théorique d'ouverture des contacts, alors qu'en réalité le circuit n'est pas interrompu. On imagine aisément les risques encourus par l'opérateur et/ou les utilisateurs du circuit en aval de l'appareil modulaire ainsi cadenassé.
Pour pallier cet inconvénient, on a imaginé de décaler la butée servant d'arrêt à la manette de commande, comme cela est par exemple décrit dans le brevet français FR-A-2 733 087. La butée y est décalée angulairement, par rapport à la position correspondant à la position normale d'ouverture, d'un angle que l'on considère comme suffisant pour que l'effort appliqué à la manette afin de l'amener en appui contre cette butée soit au moins égal à une force seuil prédéterminée lorsque les contacts sont soudés.

Il faut évidemment que la force seuil corresponde à une rupture des composants internes de l'appareil, faute de quoi le décalage de la butée serait inopérant et inefficace pour résoudre le problème posé.

Le tambour portant la manette comporte de plus un évidement qui est agencé pour coïncider avec des orifices ménagés dans les parois latérales du boîtier dû disjoncteur, afin d'autoriser le cadenassage, et dont les positions respectives sont décalées lorsqu'il y a soudure des contacts.

Selon une autre solution habituellement utilisée pour empêcher le cadenassage, la manette de commande est bloquée au niveau des orifices de cadenassage lorsque les contacts sont soudés l'un à l'autre.

Le dispositif de sécurité de l'invention, utilisant d'autres solutions techniques que celles qui ont été exposées, est également bien plus complet que ses devanciers. Il n'assure en effet pas seulement la fonction principale évoquée, à savoir d'empêcher le cadenassage, mais il permet également dans la plupart des configurations une signalisation de l'état réel des contacts, y compris lorsqu'ils sont soudés.

Cette exigence étant posée dans les normes concernant des appareils qui peuvent être employés pour réaliser une fonction de sectionnement, l'invention peut être appliquée à ces produits et pas seulement à des appareils modulaires du type disjoncteur.

De manière très générale, l'invention concerne cependant les appareils électriques notamment modulaires comportant au moins un contact mobile destiné à coopérer avec au moins un contact fixe correspondant, ledit contact mobile étant solidaire d'un porte-contacts relié à une manette de commande rotative entre deux positions de repos stables, une première position correspondant à l'ouverture desdits contacts et une seconde position correspondant à la fermeture des contacts, ladite manette se déplaçant, dans une ouverture pratiquée dans une face du boîtier de l'appareil modulaire, le long d'oreilles latérales munies d'au moins un orifice destiné à permettre un cadenassage dans l'une ou l'autre des positions stables de la manette.

Selon une caractéristique essentielle, le dispositif de sécurité propre à l'invention comporte au moins un obturateur mobile commandé soit directement par le contact mobile, soit par le porte-contacts, soit encore par un mécanisme qui est lié à l'un ou à l'autre et en répercute le déplacement, ledit obturateur venant obstruer l'orifice pratiqué dans l'oreille latérale bordant l'ouverture dans laquelle se déplace la manette de commande lorsque les contacts sont soudés, et le laissant dégagé lorsque les contacts sont ouverts ou fermés.

C'est la position du porte-contacts ou du contact mobile qui détermine donc à titre principal la position du ou des obturateurs par rapport aux orifices prévus pour le cadenassage. Le fonctionnement de l'obturateur, et c'est là que réside l'originalité principale du dispositif de l'invention, est totalement indépendant de celui de la manette de commande. Quelle que soit la configuration relative des contacts, optimalement reflétée par le contact mobile ou par le porte-contacts, le ou les obturateurs prennent une position qui est fonction de ladite configuration. En une seule occasion, lorsque les contacts sont soudés, ladite position aboutit à fermer les orifices d'installation du kit de cadenassage.

Dans le cas d'une soudure des contacts, la manette peut en revanche revenir en butée sans altérer la fonction anti-cadenassage, puisqu'il y a indépendance entre les déplacements respectifs de la manette et du porte-contacts, et donc de l'obturateur.

Selon une configuration préférentielle, le ou les obturateurs se déplacent de préférence dans un logement pratiqué dans au moins une des oreilles latérales, prévue creuse à cet effet avec une ouverture donnant vers l'intérieur du boîtier de l'appareil modulaire.

Pour améliorer la signalisation, le ou les obturateurs comportent une surface visible de l'extérieur du boîtier lorsqu'ils obstruent le ou les orifices de cadenassage, signalant que les contacts sont soudés.

De plus, selon une possibilité, ce ou ces obturateurs sont couplés à des moyens de masquer l'inscription, apparaissant au niveau du boîtier de l'appareil, indiquant que les contacts sont fermés, en cas de soudure desdits contacts.

De préférence encore, le ou les obturateurs sont mobiles en rotation autour de l'axe de rotation de la manette de commande.

Plus précisément, le dispositif de sécurité de l'invention est constitué d'un corps annulaire libre en rotation autour d'un arbre solidaire d'un tambour formant la base de la manette de commande, ledit corps annulaire comportant au moins d'une part une excroissance formant obturateur guidée dans le logement de l'oreille latérale bordant l'ouverture dans laquelle se déplace ladite manette, et d'autre part un organe de liaison au porte-contacts ou au mécanisme de liaison à ce dernier ou au contact mobile.

Selon une possibilité, l'organe de liaison au porte-contacts est une tige d'allure radiale dont l'extrémité coopère avec ledit porte-contacts. Cette tige de liaison est alors de préférence munie, à son extrémité libre, d'un ergot perpendiculaire à l'axe de la tige, en contact permanent avec une surface du porte-contacts configuré en rampe, au contact de laquelle ledit ergot peut se déplacer 'lorsque le porte-contacts bouge, transmettant le mouvement de ce dernier à l'obturateur.

Dans cette variante, le corps annulaire comporte une autre excroissance d'allure radiale coopérant élastiquement avec un élément fixé au boîtier de l'appareil, contre lequel elle vient en butée, formant ressort pour maintenir l'extrémité de la tige de liaison au contact du porte-contacts.

De préférence, les excroissances formant obturateur, ressort et tige de liaison au porte-contacts sont d'une seule pièce avec le corps annulaire central. La pièce ainsi définie peut être fabriquée en plastique, qui confère en outre une élasticité suffisante au ressort du fait du choix de sa forme.

Dans la configuration proposée ci-dessus, un seul orifice de cadenassage est bouché lorsque les contacts sont soudés l'un à l'autre.

Selon une seconde variante principale, l'organe de liaison solidaire du corps annulaire formant la base du dispositif de l'invention consiste en un bras radial muni d'un ergot parallèle à l'axe de rotation autour duquel est reliée pivotante l'extrémité d'une biellette dont l'autre extrémité est reliée, également par une liaison à pivotement, à un indicateur de l'état des contacts dont les déplacements sont directement provoqués par les mouvements de porte-contacts auquel il est relié.

Cet indicateur, indiquant via une fenêtre pratiquée dans le boîtier de l'appareil modulaire à proximité de la manette de commande si les contacts sont ouverts ou fermés, consiste en une seule pièce liée au porte-contacts dont il subit par contrecoup les mouvements aux fins de présenter l'information précitée. Leur liaison peut par exemple être rotative et être réalisée à l'aide d'un ergot de l'indicateur pivotant dans un orifice correspondant situé en partie supérieure du porte-contacts.

La biellette transmet ensuite le mouvement au corps annulaire, dont une partie supérieure constitue l'obturateur bouchant l'orifice de cadenassage si les contacts sont soudés.

Le principe ainsi posé, il importe de créer les pièces constitutives de cette chaîne, de façon que leurs formes respectives et les lieux de leurs liaisons puissent aboutir au résultat recherché, à savoir l'obturation dudit ou desdits orifices. Une description détaillée des pièces et de leur agencement suit.

Pour les deux variantes décrites, il est possible de créer une configuration à deux obturateurs bouchant simultanément les deux orifices de cadenassage disposés de part et d'autre de la manette de commande.

Dans ce cas, le corps annulaire comporte un bras de liaison à un second obturateur guidé de la même manière dans un logement pratiqué dans la seconde oreille disposée latéralement à l'ouverture dans laquelle se déplace la manette de commande, les deux obturateurs étant disposés symétriquement de part et d'autre de ladite manette.

Le second obturateur surmonte alors par exemple une portion curviligne placée en bout dudit bras de liaison. Celui-ci peut être d'une seule pièce avec le corps annulaire, ou être relié à ce dernier par insertion de son extrémité libre entre deux plots radiaux dépassant de la surface externe dudit corps annulaire ou dans un logement pratiqué dans la périphérie de ce dernier.

Ce bras de liaison reliant les deux côtés de la manette de commande, une partie de l'aspect signalisation réalisé par l'invention et évoqué auparavant lui incombe.

Ainsi, il est prévu que ce bras soit rectiligne et disposé par rapport à la manette de telle sorte qu'il puisse occulter le marquage disposé sur ladite manette en cas de soudure des contacts.

Comme on le verra ultérieurement, ce bras de liaison peut être disposé à l'extérieur du tambour supportant la manette, ou à l'intérieur de celui-ci, qui comporte alors une portion curviligne creuse sur au moins la course relative manette / bras de liaison.

L'invention va maintenant être décrite en détail, notamment à l'aide des figures présentées en annexe, pour lesquelles :
- la figure 1 est une vue partielle en perspective du couvercle d'un interrupteur différentiel équipé du dispositif de sécurité de l'invention ;
- la figure 2 est une coupe de la partie supérieure du couvercle au niveau de l'ouverture prévue pour la manette de commande ;
- la figure 3 est une vue partielle en élévation d'un tel interrupteur différentiel, avec les contacts soudés ;
- la figure 4 montre une coupe partielle IV-IV de la portion comportant la manette de commande, dans une configuration à un seul obturateur ;
- la figure 5 représente une vue partielle en perspective de la configuration des figures précédentes ;
- les figures 6 et 7 montrent, toujours dans un interrupteur différentiel, les contacts respectivement ouverts et soudés ;
- la figure 8 représente une perspective éclatée des organes essentiels constituant l'invention et participant à sa mise en oeuvre ;
- la figure 9 montre une variante à la configuration représentée en figure 8 ;
- la figure 10 représente une section de la manette de commande ; et
- les figures 11 à 13 sont des vues partielles en élévation d'un interrupteur différentiel intégrant la variante de la figure 8, et montrant respectivement les contacts ouverts, fermés et soudés.

Les boîtiers des éléments modulaires comportent dans de nombreux cas une base sur laquelle est fixé un couvercle sur lequel sont inscrites les indications techniques se rapportant au produit, et au niveau duquel se situe la manette de commande car ledit couvercle fait face à l'utilisateur lorsque l'appareil est monté sur son rail.

L'interrupteur différentiel pris comme exemple pour la description de la présente invention est bâti selon cette structure, et la figure 1 représente une partie d'un couvercle (1), laissant notamment apparaître une ouverture (2) dans laquelle la manette de commande se déplace entre deux oreille (3, 4). Celles-ci sont munies chacune d'un orifice traversant (5, 6) destiné au cadenassage, c'est-à-dire prévu pour loger un organe du kit de cadenassage (non représenté). Une fenêtre (7) de signalisation laisse apparaître une surface qui indique l'état des contacts à l'aide d'un code de couleurs : si la surface est verte, les contacts sont ouverts, alors que si elle est rouge, les contacts sont fermés. La substitution desdites surfaces sera expliquée plus en détail dans la suite, en même temps que le fonctionnement du dispositif de l'invention proprement dit.

Les deux oreilles (3, 4) sont creuses, ainsi que cela apparaît en figure 2, afin de permettre aux obturateurs (voir figures 8 et 9) de s'y déplacer, selon un mouvement de rotation par rapport à l'axe de rotation de la manette.

En référence à la figure 3, l'interrupteur différentiel comporte au moins un contact fixe (8) et au moins un contact mobile (9) solidaire d'un porte-contacts (10) pivotant, ce dernier étant relié à la manette de commande (11) via un mécanisme connu en soi comportant notamment une bielle (12) et des biellettes (13, 14). Ce mécanisme répercute la position de la manette de commande au porte-contacts (10), puis au contact mobile (9), et vice-versa.

Le porte-contacts (10) comporte une échancrure (15) dans laquelle prend place l'extrémité d'une pièce (16) dite indicatrice de l'état des contacts, pivotant autour d'un arbre (19), et entraînée par le porte-contacts (10) lorsqu'il se déplace. La pièce indicatrice (16) comporte une surface (17) disposée à proximité du couvercle (1), d'allure parallèle à la paroi de ce dernier comprenant l'ouverture (2) dans laquelle se déplace la manette (11), qui est mobile sur la surface supérieure (18) d'une platine fixée au boîtier et comportant notamment les arbres de pivotements (19) de l'indicateur (16) et (24) de la manette (11).

Le porte-contacts (10) comporte par ailleurs une excroissance (20) dont l'un des chants forme une rampe (21) contre laquelle se déplace l'extrémité d'une tige (22) solidaire d'un corps annulaire (23) libre en rotation autour de l'arbre (24) de la manette (11). Ledit corps annulaire (23) comporte une autre excroissance d'allure radiale qui constitue l'obturateur (25) car il est guidé dans l'oreille creuse (3) et peut au cours de son déplacement obstruer l'orifice de cadenassage (5). Une troisième excroissance (26) émanant du corps annulaire (23) sert de ressort élastique par appui contre un élément (27) fixé au boîtier. Il maintient la tige (22) au contact de la rampe (21).

La vue de la figure 3 montre les contacts (8, 9) soudés. Le porte-contacts (10) ne peut alors pas pivoter correctement, du fait de la contrainte exercée sur lui par le contact mobile (9) soudé au contact fixe (8), et la position de l'excroissance (20) et par conséquent de la rampe (21) donnent à la tige (22) une orientation telle que l'obturateur (25) obstrue l'orifice (5).

Cette configuration du dispositif de sécurité de l'invention ne comporte qu'un seul obturateur (25), comme montré en figure 4, dans laquelle la seconde oreille (4') n'est par conséquent pas creuse. Du fait de la coupe, seul le tambour (28) à la base de la manette (11) apparaît, celle-ci n'étant pas visible. Cette vue montre également qu'un orifice (40) peut être pratiqué, dans l'oreille (3), au-dessus de l'obturateur (25), laissant apparaître la surface supérieure de celui-ci en cas de soudure des contacts (8, 9).

La figure 5 représente très clairement l'intégration du dispositif de l'invention dans l'interrupteur différentiel. Elle souligne en outre le guidage réalisé par l'oreille creuse (3) sur l'obturateur (25), qui est caché dans cette vue car les contacts (8, 9) sont ouverts, ce qui a pour effet de repousser ledit obturateur (25) vers la gauche de l'oreille (3). Enfin, elle montre très clairement les interactions entre l'extrémité de la tige (22) et la rampe (21) via un ergot (29), et entre le ressort (26) et un plot (27) fixe.

Les figures 6 à 8 illustrent une variante au dispositif décrit auparavant. Au lieu de la tige (22) actionnée par la rampe (21) et du ressort (26), cette variante fait intervenir une biellette (30) pivotant d'une part au niveau du corps annulaire (23), et d'autre part sur l'indicateur (16) de l'état des contacts. Au lieu de la tige (22), un bras de faible longueur (31) muni d'un ergot (32) permet le pivotement de l'une des extrémités de la biellette (30).

Un second ergot (33) similaire disposé sur l'indicateur (16) permet le pivotement de la seconde extrémité. Le fonctionnement s'apparente à celui qui a été décrit en détail en référence à la solution précédente : le porte-contacts (10) commande le mouvement de l'indicateur (16), lequel entraîne à son tour la biellette (30) faisant tourner le corps annulaire (23), et par conséquent l'obturateur (25). Deux états différents des contacts sont représentés en figures 6 et 7 : respectivement contacts ouverts et contacts soudés.

La solution montrée dans ces figures est à double obturateur, comme cela apparaît clairement en figure 8 : un bras de liaison (34) relie le corps annulaire supportant la manette (11), ledit bras (34) pouvant au surplus occulter le marquage (OFF) de celle-ci lorsque les contacts sont soudés.

Les figures 9 à 12 montrent une autre variante, dans laquelle il y a également un double obturateur (25, 25'), mais le bras de liaison (34) n'est dans ce cas pas fixé à demeure sur le corps annulaire (23) : son extrémité libre prend place dans un logement (36) prévu à cet effet dans la périphérie dudit corps annulaire (23). La démontabilité permet de loger ledit bras de liaison (34) à l'intérieur du tambour (28). Le marquage est alors réalisé sur l'arbre interne (24) de celui-ci, en face d'une fenêtre (37) pratiquée dans ledit tambour (28). Ce dernier comporte une fenêtre curviligne (38), qui apparaît sur la section de la figure 10, dans son côté latéral gauche, d'une longueur permettant la réalisation de la course des obturateurs (25, 25'). En cas de soudure des contacts (8, 9), le bras (34) est situé derrière la fenêtre (37), occultant le marquage.

Les figures 11 à 13 représentent les trois états stables possibles pour l'interrupteur différentiel pris comme exemple dans le texte : contacts ouverts, fermés ou soudés. Dans tous ces cas, la position des obturateurs est montrée, et on peut noter que lorsque les contacts (8, 9) sont soudés, il est possible de ramener la manette (11) dans la même position que lorsque les contacts (8, 9) sont ouverts, sans incidence particulière pour les composants. Seule la position des obturateurs (25, 25') reflète la différence d'état desdits contacts (8, 9).

Il est à noter encore que les obturateurs peuvent être revêtus d'une couleur particulière, par exemple rouge, qui les rend immédiatement repérables lorsque les contacts sont soudés et qu'ils apparaissent dans les orifices (5, 6) traversants ou dans un orifice supérieur (40) du type de celui qui est montré en figure 4.

L'invention décrite auparavant n'est bien entendu pas limitée aux exemples utilisés, mais englobe au contraire toutes les variantes de forme, de configuration et de disposition qui sont à la portée de l'homme de l'art, comme défini dans les revendications.

## Revendications

1. Appareil électrique modulaire avec dispositif de sécurité, comportant un boîtier, au moins un contact mobile (9) destiné à coopérer avec au moins un contact fixe (8) correspondant, ledit contact mobile étant solidaire d'un porte-contacts (10) relié à une manette (11) de commande rotative entre deux positions de repos stables, une première position correspondant à l'ouverture desdits contacts et une seconde position correspondant à la fermeture des contacts, ladite manette se déplaçant, dans une ouverture pratiquée dans une face du boîtier de l'appareil modulaire, le long d'oreilles latérales (3, 4) munies d'au moins un orifice (5) destiné à permettre un cadenassage dans l'une ou l'autre des positions stables de la manette, ledit dispositif de sécurité étant prévu pour empêcher le cadenassage en cas de soudure d'un contact mobile sur un contact fixe, **caractérisé en ce que** le dispositif de sécurité comporte au moins un obturateur mobile (25) commandé soit directement par le contact mobile, soit par le porte-contacts, soit encore par un mécanisme qui est lié à l'un ou à l'autre et en répercute le déplacement, ledit obturateur venant obstruer l'orifice pratiqué dans l'oreille latérale bordant l'ouverture dans laquelle se déplace la manette de commande lorsque les contacts sont soudés, et le laissant dégagé lorsque les contacts sont ouverts ou fermés sans être soudés.

2. Ensemble selon la revendication précédente, **caractérisé en ce que** le ou les obturateurs se déplacent dans un logement pratiqué dans au moins une des oreilles latérales, prévue creuse à cet effet avec une ouverture donnant vers l'intérieur du boîtier de l'appareil modulaire.

3. Ensemble selon l'une quelconque des revendications précédentes, **caractérisé en ce que** le ou les obturateurs comportent une surface visible de l'extérieur du boîtier lorsqu'ils obstruent le ou les orifices de cadenassage, signalant que les contacts sont soudés.

4. Ensemble selon l'une quelconque des revendications précédentes, **caractérisé en ce que** le ou les obturateurs sont couplés à des moyens de masquer l'inscription, apparaissant au niveau de la manette de l'appareil, indiquant que les contacts sont ouverts, en cas de soudure desdits contacts.

5. Ensemble selon l'une quelconque des revendications précédentes, caractérisé en ce le ou les obturateurs sont mobiles en rotation autour de l'axe de rotation de la manette de commande.

6. Ensemble selon la revendication précédente, **caractérisé en ce qu'**il est constitué d'un corps annulaire libre en rotation autour d'un arbre solidaire d'un tambour formant la base de la manette de commande, ledit corps annulaire comportant au moins d'une part une excroissance formant obturateur guidée dans le logement de l'oreille latérale bordant l'ouverture dans laquelle se déplace ladite manette, et d'autre part un organe de liaison au porte-contacts ou au mécanisme de liaison à ce dernier.

7. Ensemble selon la revendication précédente, **caractérisé en ce que** l'organe de liaison au porte-contacts est une tige d'allure radiale dont l'extrémité coopère avec ledit porte-contacts.

8. Ensemble selon la revendication précédente, **caractérisé en ce que** ladite tige est munie, à son extrémité libre, d'un ergot perpendiculaire à l'axe de la tige, en contact permanent avec une surface du porte-contacts configuré en rampe, au contact de laquelle ledit ergot peut se déplacer lorsque le porte-contacts bouge, transmettant son mouvement à l'obturateur.

9. Ensemble selon l'une des revendications 7 et 8, **caractérisé en ce que** le corps annulaire comporte une autre excroissance d'allure radiale coopérant élastiquement avec un élément fixé au boîtier de l'appareil, contre lequel elle vient en butée, qui constitue un ressort maintenant l'extrémité de la tige de liaison au contact du porte-contacts.

10. Ensemble selon l'une des revendications 7 à 9, **caractérisé en ce que** les excroissances formant obturateur, ressort et tige de liaison au porte-contacts sont d'une seule pièce avec le corps annulaire central.

11. Ensemble selon la revendication 6, **caractérisé en ce que** l'organe de liaison est un bras radial muni d'un ergot parallèle à l'axe de rotation autour duquel est reliée pivotante l'extrémité d'une biellette dont l'autre extrémité est reliée, également par une liaison à pivotement, à un indicateur de l'état des contacts dont les déplacements sont directement provoqués par les mouvements du porte-contacts auquel il est relié.

12. Ensemble selon l'une des revendications 6 à 11, **caractérisé en ce que** le corps annulaire comporte un bras de liaison à un second obturateur guidé dans un logement pratiqué dans la seconde oreille disposée latéralement à l'ouverture dans laquelle se déplace la manette de commande, les deux obturateurs étant disposés symétriquement de part et d'autre de ladite manette.

13. Ensemble selon la revendication précédente, **caractérisé en ce que** ledit bras de liaison est d'une seule pièce avec le corps annulaire.

14. Ensemble selon la revendication 12, **caractérisé en ce que** le bras de liaison solidaire du second obturateur est relié au corps annulaire par insertion de son extrémité libre entre deux plots radiaux dépassant de la surface externe dudit corps annulaire ou dans un logement pratiqué dans la périphérie de ce dernier.

15. Ensemble selon l'une quelconque des revendications 12 à 14, **caractérisé en ce que** ledit bras de liaison au second obturateur est rectiligne et disposé par rapport à la manette de telle sorte qu'il puisse occulter le marquage disposé sur ladite manette en cas de soudure des contacts.

## Claims

1. A modular electrical apparatus with security device, comprising a casing, at least one mobile contact (9) which is intended to co-operate with at least one corresponding fixed contact (8), said mobile contact being integral with a contact-holder (10) which is connected to a control lever (11) capable of rotating between two stable positions of rest, a first position corresponding to the opening of said contacts and a second position corresponding to the closing of the contacts, said lever being displaced, in an opening which is cut in one face of the casing of the modular apparatus, along lateral lugs (3, 4) provided with at least one orifice (5) which is intended to permit locking in one or other of the stable positions of the lever, said security device being provided so as to prevent locking in the event of soldering of a mobile contact to a fixed contact, **characterised in that** the security device comprises at least one mobile obturator (25) controlled either directly by the mobile contact or by the contact-holder or alternatively by a mechanism which is linked to the one or the other and which passes on the displacement thereof, said obturator coming to obstruct the orifice which is cut in the lateral lug bordering the opening in which the control lever is displaced when the contacts are soldered, and leaving said orifice disengaged when the contacts are open or closed without being soldered.

2. Assembly according to the preceding claim; **characterised in that** the obturator or obturators is/are displaced in a socket arranged in at least one of the lateral lugs which to this effect is made hollow, with an opening facing towards the interior of the casing of the modular apparatus.

3. Assembly according to any one of the preceding claims, **characterised in that** the obturator or obturators include(s) a visible surface of the exterior of the casing when it/they obstruct(s) the locking orifice or orifices, signalling that the contacts are soldered.

4. Assembly according to any one of the preceding claims, **characterised in that** the obturator or obturators is/are coupled to means for concealing the inscription which is present in the region of the lever of the apparatus, indicating that the contacts are open in the event of soldering of said contacts.

5. Assembly according to any one of the preceding claims, **characterised in that** the obturator or obturators is/are mobile in rotation about the axis of rotation of the control lever.

6. Assembly according to the preceding claim, **characterised in that** said assembly is constituted by an annular body which is free to rotate about a shaft which is integral with a drum forming the base of the control lever, said annular body comprising, at least on one side, a protuberance forming an obturator, which is guided in the socket of the lateral lug bordering the opening in which said lever is displaced, and on the other side, a component for linking to the contact-holder or to the mechanism for linking to said contact-holder.

7. Assembly according to the preceding claim, **characterised in that** the component for linking to the contact-holder is a radially extending rod, the end of which co-operates with said contact-holder.

8. Assembly according to the preceding claim, **characterised in that** said rod is provided at its free end with a pin which is perpendicular to the axis of the rod, in permanent contact with a surface of the contact-holder which is configured in the form of a ramp, in contact with which said pin may be displaced when the contact-holder moves, transmitting its movement to the obturator.

9. Assembly according to one of Claims 7 and 8, **characterised in that** the annular body comprises another radially extending protuberance co-operating elastically with an element which is fixed to the casing of the apparatus, which it comes to abut and which constitutes a spring maintaining the end of the linking rod in contact with the contact-holder.

10. Assembly according to one of Claims 7 to 9, **characterised in that** the protuberances forming the obturator, the spring and the rod for linking to the contact-holder are in one piece with the central annular body.

11. Assembly according to Claim 6, **characterised in that** the linking component is a radial arm provided with a pin parallel to the axis of rotation about which the end of a link is connected in pivoting manner, the other end of which is connected, also by a pivoting link, to an indicator of the state of the contacts, the displacements of which are directly caused by the movements of the contact-holder to which it is connected.

12. Assembly according to one of Claims 6 to 11, **characterised in that** the annular body comprises an arm for linking to a second obturator guided in a socket arranged in the second lug which is disposed laterally in relation to the opening in which the control.lever is displaced, the two obturators being disposed symmetrically on either side of said lever.

13. Assembly according to the preceding claim, **characterised in that** said linking arm is in one piece with the annular body.

14. Assembly according to Claim 12, **characterised in that** the linking arm which is integral with the second obturator is connected to the annular body by insertion of its free end between two radial studs protruding from the external surface of said annular body or in a socket arranged in the periphery of said annular body.

15. Assembly according to any one of Claims 12 to 14, **characterised in that** said arm for linking to the second obturator is rectilinear and disposed in such a way in relation to the lever that it is able to mask the marking disposed on said lever in the event of soldering of the contacts.

## Patentansprüche

1. Modulares elektrisches Gerät mit Sicherheitsvorrichtung, das ein Gehäuse und wenigstens einen beweglichen Kontakt (9) umfasst, der dazu bestimmt ist, mit wenigstens einem entsprechenden festen Kontakt (8) zusammenzuwirken, wobei der bewegliche Kontakt mit einem Kontaktträger (10) fest verbunden ist, der seinerseits mit einem Steuergriff (11) verbunden ist, der zwischen zwei stabilen Ruhepositionen, einer ersten Position, die den geöffneten Kontakten entspricht, und einer zweiten Position, die den geschlossenen Kontakten entspricht, drehbar ist, wobei sich der Griff in einer Öffnung, die in einer Seite des Gehäuses des modularen Geräts ausgespart ist, längs seitlicher Ansätze (3, 4) verlagert, die mit wenigstens einer Öffnung (5) versehen sind, die dazu bestimmt ist, eine Verriegelung in der einen oder der anderen der stabilen Positionen des Griffs zu ermöglichen, wobei die Sicherheitsvorrichtung dazu vorgesehen ist, die Verriegelung bei einem Verschweißen eines beweglichen Kontakts mit einem festen Kontakt zu verhindern, **dadurch gekennzeichnet, dass** die Sicherheitsvorrichtung wenigstens einen beweglichen Verschluss (25) umfasst, der entweder direkt durch den beweglichen Kontakt oder durch den Kontaktträger oder aber durch einen Mechanismus gesteuert wird, der mit dem einen oder dem anderen verbunden ist und auf diesen die Verlagerung zurückwirken lässt, wobei der Verschluss die in dem seitlichen Ansatz ausgesparte Öffnung blockiert, die an die Öffnung angrenzt, in der sich der Steuergriff verlagert, wenn die Kontakte verschweißt sind, und sie frei lässt, wenn die Kontakte offen oder geschlossen, jedoch nicht verschweißt sind.

2. Baueinheit nach dem vorhergehenden Anspruch, **dadurch gekennzeichnet, dass** sich der oder die Verschlüsse in einem Aufnahmesitz verlagern, der in wenigstens einem der seitlichen Ansätze ausgespart ist, hierzu hohl ausgebildet ist und eine Öffnung besitzt, die in den Innenraum des Gehäuses des modularen Gerätes mündet.

3. Baueinheit nach einem der vorhergehenden Ansprüche, **dadurch gekennzeichnet, dass** der oder die Verschlüsse eine sichtbare Oberfläche außerhalb des Gehäuses aufweisen, wenn sie die Verriegelungsöffnung(en) blockieren, was angibt, dass die Kontakte verschweißt sind.

4. Baueinheit nach einem der vorhergehenden Ansprüche, **dadurch gekennzeichnet, dass** der oder die Verschlüsse mit Mitteln gekoppelt sind, die eine Aufschrift verbergen, die auf Seiten des Griffs des Gerätes sichtbar ist und angibt, dass die Kontakte offen sind, wenn die Kontakte verschweißt sind.

5. Baueinheit nach einem der vorhergehenden Ansprüche, **dadurch gekennzeichnet, dass** der oder die Verschlüsse um die Drehachse des Steuergriffs rotatorisch beweglich sind.

6. Baueinheit nach dem vorhergehenden Anspruch, **dadurch gekennzeichnet, dass** sie aus einem ringförmigen Körper gebildet ist, der um eine Welle, die mit einer die Basis des Steuergriffs bildenden Trommel fest verbunden ist, frei drehbar ist und einerseits wenigstens einen den Verschluss bildenden Vorsprung, der im Aufnahmesitz dem seitlichen Ansatz, die an die Öffnung angrenzt, in der sich der Griff verlagert, geführt wird, und andererseits ein Verbindungsorgan mit dem Kontaktträger oder dem Mechanismus für die Verbindung mit diesem letzteren umfasst.

7. Baueinheit nach dem vorhergehenden Anspruch, **dadurch gekennzeichnet, dass** das Verbindungsorgan mit dem Kontaktträger ein Stift mit radialem Verlauf ist, dessen Ende mit dem Kontaktträger zusammenwirkt.

8. Baueinheit nach dem vorhergehenden Anspruch, **dadurch gekennzeichnet, dass** der Stift an seinem freien Ende mit einer Nase versehen ist, die mit einer Oberfläche des Kontaktträgers, die als Rampe konfiguriert ist, in ständigem Kontakt ist, wobei sich die Nase in Kontakt mit jener verlagern kann, wenn sich der Kontaktträger bewegt, wodurch seine Bewegung an den Verschluss übertragen wird.

9. Baueinheit nach einem der Ansprüche 7 und 8, **dadurch gekennzeichnet, dass** der ringförmige Körper einen weiteren Vorsprung mit radialem Verlauf umfasst, der mit einem am Gehäuse des Gerätes befestigten Element, an dem er anschlägt, elastisch zusammenwirkt und eine Feder bildet, die das Ende des Verbindungsstifts mit dem Kontaktträger in Kontakt hält.

10. Baueinheit nach einem der Ansprüche 7 bis 9, **dadurch gekennzeichnet, dass** die den Verschluss bildenden Vorsprünge, die Feder und der Verbindungsstift zusammen mit dem Kontaktträger mit dem mittigen ringförmigen Körper einteilig ausgebildet sind.

11. Baueinheit nach Anspruch 6, **dadurch gekennzeichnet, dass** das Verbindungsorgan ein radialer Arm ist, der mit einem Ansatz versehen ist, der zu der Drehachse parallel ist, um das das Ende eines Schwingarms schwenken kann, dessen anderes Ende ebenfalls über eine Schwenkverbindung mit einem Anzeiger des Zustandes der Kontakte verbunden ist, dessen Verlagerungen direkt durch die Bewegungen des Kontaktträgers, mit dem er verbunden ist, hervorgerufen werden.

12. Baueinheit nach einem der Ansprüche 6 bis 11, **dadurch gekennzeichnet, dass** der ringförmige Körper einen Verbindungsarm mit einem zweiten Verschluss aufweist, der in einem Aufnahmesitz geführt wird, der in dem zweiten Ansatz ausgespart ist, der seitlich zu der Öffnung angeordnet ist, in der sich der Steuergriff verlagert, wobei die zwei Verschlüsse beiderseits des Griffs symmetrisch angeordnet sind.

13. Baueinheit nach dem vorhergehenden Anspruch, **dadurch gekennzeichnet, dass** der Verbindungsarm mit dem ringförmigen Körper einteilig ausgebildet ist.

14. Baueinheit nach Anspruch 12, **dadurch gekennzeichnet, dass** der Verbindungsarm, der mit dem zweiten Verschluss fest verbunden ist, mit dem ringförmigen Körper verbunden ist, indem sein freies Ende zwischen zwei von der äußeren Oberfläche des ringförmigen Körpers vorstehende radiale Kontaktstücke oder in einen im Umfang dieses letzteren ausgesparten Aufnahmesitz eingeführt ist.

15. Baueinheit nach einem der Ansprüche 12 bis 14, **dadurch gekennzeichnet, dass** der Verbindungsarm mit dem zweiten Verschluss geradlinig ist und in Bezug auf den Griff in der Weise angeordnet ist, dass er die Markierung, die auf dem Griff angeordnet ist, bei einem Verschweißen der Kontakte verbergen kann.
